# EUROPÄISCHE PATENTSCHRIFT

(11) **EP 0 546 380 B1**
(45) Veröffentlichungstag und Bekanntmachung des Hinweises auf die Patenterteilung: **13.09.1995**
(21) Anmeldenummer: 92120131.5
(22) Anmeldetag: 26.11.1992
(51) Int. Cl.: E01B 3/48, E01B 1/00

(54) **Gleiskörper**
Railway track structure
Structure de voie ferrée

(30) Priorität: 11.12.1991 AT 2456/91
(43) Veröffentlichungstag der Anmeldung: 16.06.1993
(73) Patentinhaber: Getzner-Chemie Gesellschaft m.b.H., A-6700 Bludenz-Bürs (AT)
(72) Erfinder: Rüdisser, Karl-Heinz, A-6714 Nüziders (AT); Beigl, Gert, A-5026 Salzburg (AT); Kohler, Karl Albert, Dipl.-Phys., Dr., W-8022 Grünwald (DE); Winkler, Hans-Michael, Dipl.-Ing., A-1140 Wien (AT); Stempkowsky, Helmut, Dipl.-Ing., A-1180 Wien (AT)
(74) Vertreter: Hefel, Herbert, Dipl.-Ing.

(56) Entgegenhaltungen:
- AT-B- 382 178
- US-A- 3 223 328
- US-A- 3 687 366

## Beschreibung

Die Erfindung bezieht sich auf einen Gleiskörper mit den Merkmalen des Oberbegriffes des Patentanspruches 1.

Ein Gleiskörper dieser Art ist beispielsweise aus der österreichischen Patentschrift 382 178 bzw. aus der EU-OS 456 147 bekannt. Die randseitigen Abschnitte der Schwellen liegen in Aussparungen eines in wesentlicken u-förmigen Betonkörpers, der beispielsweise durch ein Brückentragwerk gebildet sein kann. In den erwähnten Aussparungen des Betonkörpers sind schallmindernde, elastische Zwischenlagen vorgesehen, auf welchen die randseitigen Abschnitte der Schwellen aufliegen. Diese Konstruktion hat sich zwar bewährt, ihr Nachteil liegt darin, daß zur Herstellung des Betonkörpers ein großer Schalungsaufwand erforderlich ist.

Aus der deutschen Offenlegungsschrift 38 09 466 ist ein Oberbau für Schienenbahnen bekanntgeworden. Dieser Oberbau besteht aus einer auf den Erdplanum verlegten Tragplatte oder aus verlegten Tragplatten, vorzugsweise aus einer fugenlos hergestellten Platte aus Beton oder bituminösem Mischgut, die mit einer oberen Ausgleicksschicht aus Asphaltbeton versehen sein kann. Mit der durch die Tragplatte oder Tragplatten gebildeten Fahrbahn ist der aus mit Schwellen verschraubten Gleisen bestehende Gleisrost durch eine Vergußmasse auf Bitumen- und/oder Kunststoffbasis verklebt. Um einen derartigen Oberbau nicht nur auf den Damm, sondern auch auf Brücken, in Tunnels und bei Weichen- und Schienenauszügen einsetzen zu können, sind zwischen die Schwellen in die Schwellenfächer Asphaltmastix oder Gußasphalt in einem oder mehreren Arbeitsgängen bis zu einer Höhe eingefüllt, die etwa der Hälfte bis zu der vollen Höhe der Schwellen entspricht. Um Asphaltmastix bzw. Gußasphalt -es handelt sich hier um einen sehr teuren Werkstoff -einzusparen, ist ferner vorgesehen, daß in die Schwellenfächer balkenartige Fertigbetonteile eingelegt werden, die so lang wie die Schwellen sind. Die Spalte zwischen den Seiten der Schwellen und den erwähnten balkenartigen Fertigbetonteilen werden mit einer Vergußmasse ausgegossen, die ebenfalls aus Asphaltmastix oder Gußasphalt besteht. Ein Gleiskörper mit diesem Aufbau ist in der Praxis nur in beschränktem Umfang einsetzbar. Da die Schwellen nur geklebt sind, müssen hier noch außerhalb der Schienen mit den Schwellen verbundene Längstraversen zur Versteifung des Gleiskorpers vorgesehen werden. Asphaltmastix bzw. Gußasphalt ist relativ hart und hat keine elastische Eigenschaften. Bei niedrigen Außentemperaturen wird Asphaltmastix bzw. Gußasphalt sehr hart und spröde. Unter betriebsmäßigen Lasten senken sich die Schwellen bis zu 3mm und mehr ab. Da Asphaltmastix bzw. Gußasphalt nicht elastisch ist, kann die Verbindungsfuge dieser Bewegung nicht folgen, sie reißt daher auf und bildet einen Spalt, in den Wasser eindringen kann, das bei niedrigen Temperaturen gefriert, was zu weiteren Schäden führt.

Aus der DE-OS 28 28 713 ist eine schalldämmende Schienenlagerung bekanntgeworden, bei welcher die endseitigen Abschnitte der Schwellen in offenen schachtelartigen Trögen liegen, wobei die aufrechten Begrenzungsflächen sowohl des Troges wie auch des endseitigen Schwellenabschnittes geneigt angeordnet und zueinander parallel sind und zwischen diesen schrägen und parallel zueinander verlaufenden Begrenzungsflächen Gummipuffer liegen. Es handelt sich hier zwar um eine hinsichtlich der Schalldämmung außerordentlich effiziente, wegen ihres enormen Aufwandes jedoch nicht praktikable Lösung.

Schlußendlich ist aber hier vor allem die DE-OS 38 10 700 zu erwähnen, aus der ein Oberbau für Schienenbahnen bekannt ist. Dieser Oberbau besitzt eine Fundamentplatte, auf welcher der Gleisrost, bestehend aus Schwellen und Schienen, aufgelegt und aufgespindelt wird. Anschließend werden in die Schwellenfächer Fertigbetonteile eingefügt, die in Draufsicht T-förmig sind und deren Achslänge größer ist als die Länge der Schwellen. Diese in Draufsicht T-förmigen Fertigbetonteile liegen mit ihrem einen Ende bündig mit den Stirnseiten der benachbarten Schwellen, mit ihrem Querschenkel überdecken sie je nach dessen Länge die benachbart liegenden Schwellenfächer ganz oder wenigstens zum Teil. Zwischen den Schwellen und den eingefügten Fertigbetonteilen sind Fugen ausgespart, die anschließend mit einer Verbundmasse ausgegossen werden, wobei diese Verbundmasse auch unter die Schwellen eingebracht werden soll. Diese Verbundmasse kann nach den Angaben in dieser Vorveröffentlichung von oben her eingegossen, aber auch durch Lanzen von unten her aufsteigend eingebracht werden. Nach dem Einbringen der Verbundmasse werden die Spindeln, die der Ausrüstung und zum Anheben des Gleisrostes über die Fundamtentplatte gedient haben, entfernt. Fertigbetonteile dieser Gestalt und Größe haben ein beachtliches Gewicht, so daß zu ihrer Verlegung Hebezeuge verwendet werden müssen, wobei zu bedenken ist, daß diese Fertigbetonteile bei dieser Konstruktion nur von der Seite her in den Gleisrost eingeschoben werden können. Dies ist aber nur dann möglich, wenn das Traggeschirr des Hebezeuges beim Einschieben mindestens einmal umgehängt wird, da das Tragseil bzw. das Traggeschirr des Hebezeuges ja die Schienen des verlegten Gleisrostes nicht unterfahren kann. Ein derart großer Aufwand für die Verlegung eines Schienenweges ist in der Praxis nicht aufbringbar. Abgesehen davon ist das Vergießen der Fugen mit einer Verbundmasse ebenfalls ein ausserordentlich aufwendiges Arbeitsverfahren, da ja sichergestellt sein muß, daß sämtliche Fugen tatsächlich mit dieser Verbundmasse ausgefüllt sind.

Ausgehend von diesem Stand der Technik zielt die Erfindung darauf ab, unter Umgehung der aufgezeigten Nachteile und Schwierigkeiten bei den Konstruktionen nach dem Stand der Technik einen Gleiskörper der ersterwähnten Art so weiter zu entwickeln, daß er mit geringerem Aufwand als bisher gefertigt werden kann, ohne die durch seinen grundsätzlichen Aufbau erzielbaren Vorteile zu beeinträchtigen, was erfindungsgemäß durch jene Maßnahmen gelingt, die Inhalt und Gegenstand des kennzeichnenden Teiles des Patentanspruches 1 sind.

Um die Erfindung zu veranschaulichen, wird sie anhand eines Ausführungsbeispieles unter Bezug auf die beiliegenden Zeichnungen näher erläutert, ohne sie dadurch einzuschränken. Es zeigen:
Die Figuren 1 bis 3 einen Querschnitt durch eine Trasse, wobei verschiedene Stadien des Aufbaues veranschaulicht sind;
die Figuren 4, 5 und 6 zeigen den fabriksseitig gefertigten Zwischenkörper in Draufsicht, in Ansicht (Pfeil A in Figur 4) und in Untersicht;
Figur 7 zeigt den fertiggestellten Gleiskörper in Draufsicht und
Figur 8 in Ansicht (Pfeil B in Figur 7).

Entlang der vorgesehenen Gleistrasse wird in gewachsenen Boden 1 ein Betonfundament 2 vor Ort gegossen. Auf dieses Betonfundament 2 wird über ein Mörtelbett 3 eine Betonplatte 4 aufgelegt, die entlang der Trasse bzw. des Betonfundamentes 2 verläuft und deren Breite kleiner ist als jene des Betonfundamentes 2. Diese Betonplatten 4, die entlang der Trasse aufeinanderfolgen, werden fabriksseitig gefertigt. Auf das so vorbereitete Fundament wird nun der Gleisrost aufgelegt und ausgerichtet, der aus den Betonschwellen 5 und den daran befestigten Schienen 6 besteht. An den Unterseiten der Schwellen 5, die gegenüber der relativ schmalen Betonplatte 4 nach beiden Seiten auskragen, sind elastische Zwischenlagen 7 befestigt. Diese können angeklebt sein oder mittels Drähten provisorisch gehalten werden. Der Gleisrost wird dabei nicht direkt auf das erwähnte Fundament aufgelegt, sondern über Zwischenschaltung von Latten 24, die wenige Zentimeter hoch sind und die entlang der Ränder der Betonplatten 4 verlegt sind, so daß die Unterseiten der Schwellen 5 gegenüber der Oberseite dieser Betonplatten 4 um ein geringes Maß distanziert sind, wie dies Figur 2 veranschaulicht. Ferner werden auf die endseitigen Abschnitten der Schwellen 5 des so verlegten Gleisrostes längsverlaufende Latten 8 aufgelegt, in welchen Ankerschrauben 9 stecken, die an ihrem unteren Ende in Gewindeplatten 10 eingedreht sind, wobei die Ankerschrauben 9 so an den Latten 8 angeordnet sind, daß die Gewindeplatten 10 auf der Oberseite des Betonfundamentes 2 aufliegen. In Längsrichtung des Gleisrostes gesehen, also rechtwinkelig zur Zeichenebene, liegen diese Ankerschrauben 9 mittig in den aufeinanderfolgenden Schwellenfächern. Da die Seitenwangen der Schwellen 5 geneigt sind, ist es auch möglich, die erwähnten Latten so einzulegen, daß sie stirnseitig an den schrägen Seitenwangen der Schwellen 5 anliegen. Das ist in Figur 2 durch die strichlierte Linie 25 angedeutet. Das hat den Vorteil, daß gegenüber der ersterwähnten Anordnung kürzere Ankerschrauben 9 verwendet werden können.

Nachdem der Gleisrost in dieser Weise vorbereitet ist, werden randseitig an Betonfundament zwei Schalungen 11 angebracht, zweckmäßigerweise in der Art, daß ihre Oberkanten bündig liegen mit der Oberkante der Latten 24 bzw. der Unterseite der Schwellen 5. Nun wird der so begrenzte Raum 12 mit Beton gefüllt (Figur 3), so daß sowohl die elastischen Zwischenlagen 7 wie auch die Gewindeplatten 10 in Beton eingebettet sind. Anschließend werden die Ankerschrauben 9 herausgedreht und die als Hilfskonstruktion verwendeten Latten 8 entfernt. Es sei an dieser Stelle aber auch festgehalten, daß die Ankerschrauben 9 in den Gewindeplatten 10 belassen werden können. Mittels geeigneter Hubeinrichtungen wird dann der Gleisrost abschnittsweise ein wenig angehoben, so daß die Latten 24 unter den Schwellen herausgezogen und entfernt werden können, die ja als Schalung und Distanzhalter ihre Funktion nun erfüllt haben.

In die Zwischenräume (Schwellenfächer) zwischen die endseitigen Abschnitte der aufeinanderfolgenden Schwellen 5, werden nun in der Folge Zwisckenkörper 13 eingefügt, die fabriksseitig aus Beton gefertigt worden sind. Ein solcher Zwischenkörper 13 ist in den Figuren 4, 5 und 6 in verschiedenen Ansichten dargestellt.

Der Zwischenkörper 13 besitzt einen trapezförmigen Querschnitt (Figur 5), wobei seine seitlichen Wangen 14 nach unten konvergieren. Seine Höhe H entspricht der Höhe einer Schwelle 5 bzw.ist um ein geringes Maß kleiner als diese. In seiner Oberseite ist eine, gegen die eine Stirnseite 15 hin offene Rinne 16 ausgespart, und vom Boden dieser Rinne 16 geht eine vertikale Bohrung 17 aus. An seiner Unterseite 18 sind hier drei Auflagenocken 19 angeformt, die auf den Eckpunkten eines gedachten Dreieckes liegen. Die Anordnung ist dabei so getroffen, daß die vertikale Bohrung 17 zur Aufnahme der Ankersschraube 9 innerhalb des gedachten Dreiecks, vorzugsweise in dessen Mitte liegt. Die Neigung der seitlichen Wangen 14 des Zwischenkörpers 13 ist so gewählt, daß diese Wangen 14 mit den seitlichen Abschnitten der Schwelle 5 einen nach oben konvergierenden Spalt 20 begrenzen, was in Figur 5 durch eine strichlierte Linie 21 angedeutet ist. Diese strichlierte Linie 21 deutet die seitliche Wange einer benachbarten Schwelle 5 an.

Die so fabriksseitig gefertigten Zwisckenkörper 13 werden nun in den Gleisrost eingefügt (Figur 7 und 8). Bevor jedoch diese Zwischenkörper 13 in die randseitigen Abschnitte der Schwellenfächer eingesetzt werden, werden hier Keile 22 an den seitlichen Wangen der Schwellen 5 angelegt. Diese Keile bestehen aus einem elastischem Material, beispielsweise aus Polyurethan. Dann erst wird der Zwisckenkörper 13 eingefügt und mittels der Ankerschraube 9 festgespannt, deren unteres Ende in die Gewindeplatte 10 eingeschraubt wird, die ihrerseits fest im Beton verankert ist.

Dank der erfindungsgemäßen Maßnahme können bei der Errichtung des beschriebenen Gleiskörpers aufwendige Schalungsmaßnahmen eingespart werden, trotzdem ist der Gleiskörper auf dem Fundament 2 fest und sicher verankert und dies über zwisckengeschaltete, schallmindernde elastische Auflagen. Dank der beschriebenen Neigung der Wangen 14 des Zwischenkörpers 13 im Verhältnis zu den seitlichen Wangen der Schwellen 5, sind die eingelegten Keile 22 hinsichtlich ihre Lage gesichert und können nicht nach oben ausweichen. Durch die Rinne 16 in Zwischenkörper 13 ist der Kopf der Ankerschraube 9, gegenüber der Oberfläche 23, zurückversetzt. Niederschlagswasser kann über die seitlich offene Rinne abfließen. Durch die Auflagenocken 19 und ihre Anordnung und der Lage der Ankerschraube 9 gegenüber diesen Auflagenocken, ist auch bei unebenem Betonfundament 2 eine einwandfreie Auflage dieses Zwischenkörpers 13 gewährleistet. Da die achsiale Länge 1 der Zwischenkörper 13 gleich oder kleiner ist als die Länge der von den Schienen 6 aus gesehen nach Außen ragenden endseitigen Abschnitte der Schwellen 5, können diese mittels einer vertikalen Hubbewegung in den Gleisrost eingefügt werden, ohne daß sie bei der Montage seitlich versetzt werden müssen, um sie sozusagen von der Seite her in das Schwellenfach einzufädeln. Durch die Verschraubung mittels der Ankerschrauben 9 sind die Zwischenkörper 13 fest mit dem Fundament 2 verankert und bilden so ein unverrückbares Widerlager für den Gleisrost.

Beim vorstehend beschriebenen und gezeigten Ausführungsbeispiel der Erfindung liegt der Gleisrost auf dem vor Ort gefertigten Betonfundament 2 auf. Für Gleisstrecken von untergeordneter Bedeutung, beispielsweise für Nebenstrecken oder bei Industriegleisanlagen, können auf den gewachsenen und entsprechend planierten Boden (Planum) fabriksseitig vorgefertigte Platten aufgelegt werden, die dann das Fundament bilden, auf dem der Gleisrost in der beschriebenen Weise errichtet werden kann.

### Legende zu den Hinweisziffern:

- 1: Boden
- 2: Betonfundament
- 3: Mörtelbett
- 4: Betonplatte
- 5: Schwelle
- 6: Schiene
- 7: Zwischenlage
- 8: Latte
- 9: Ankerschraube
- 10: Gewindeplatte
- 11: Schalung
- 12: Raum
- 13: Zwischenkörper
- 14: Wangen
- 15: Stirnseite
- 16: Rinne
- 17: Bohrung
- 18: Unterseite
- 19: Auflagenocken
- 20: Spalt
- 21: strichlierte Linie
- 22: Keil
- 23: Oberfläche
- 24: Latte
- 25: strichlierte Linie

## Patentansprüche

1. Gleiskörper mit paarweise angeordneten Schienen (6) und quer zu den Schienen und mit diesen verbundenen, spurhaltenden Schwellen (5) mit trapezförmigem Querschnitt, die zumindest mit ihren endseitigen Abschnitten auf einer Fundamentplatte (2), vorzugsweise aus Beton, über zwischengeschaltete, elastische Zwischenlagen (7) aufliegen und zwischen den entlang des Gleiskörpers aufeinanderfolgenden Schwellen mit der Fundamentplatte verbundene Zwischenkörper (13) vorgesehen sind und die aus Beton gefertigten Zwischenkörper als fabriksseitig gefertigte Elemente ausgebildet sind, dadurch gekennzeichnet, daß die äußere Querschnittskontur der Zwischenkörper (13) trapezförmig ist, wobei die den endseitigen Abschnitten der Schwellen benachbarten Wangen (14) nach unten konvergieren und die achsiale Länge (1) der Zwischenkörper (13) gleich oder etwas kleiner ist als die Länge der von den Schienen (6) aus gesehen nach außen ragenden, endseitigen Abschnitte der Schwelle (5) und diese Zwischenkörper (13) mit der Fundamentplatte verschraubt sind, wobei zumindest zwischen den benachbarten Wangen der endseitigen Abschnitte der Schwellen (5) und der Zwischenkörper (13) ebenfalls elastische Zwischenlagen, vorzugsweise Keile (22) angeordnet sind.

2. Gleiskörper nach Anspruch 1, dadurch gekennzeichnet, daß die Zwischenkörper (13) von einer vorzugsweise in Mittelbereich liegenden, vertikalen, durchlaufenden Bohrung (17) zur Aufnahme einer in der Fundamentplatte verankerbaren Befestigungsschraube (9) durchsetzt sind.

3. Gleiskörper nach Anspsruch 2, dadurch gekennzeichnet, daß zumindest der unmittelbare Umgebungsbereich der vertikalen, den Zwischenkörper (13) durchsetzenden Bohrung (17) gegenüber der Oberfläche (23) des Zwischenkörpers (13) vertieft ist.

4. Gleiskörper nach Anspruch 2, dadurch gekennzeichnet, daß der gegenüber der Oberfläche (23) des Zwischenkörpers (13) vertiefte Bereich als gegen eine der Stirnseiten (15) des Zwischenkörpers (13) auslaufende Rinne (16) ausgebildet ist.

5. Gleiskörper nach Anspruch 1, dadurch gekennzeichnet, daß die Unterseite (18) des Zwisckenkörpers (13) gegenüber dieser vorstehende Auflagenocken (19) aufweist.

6. Gleiskörper nach Anspruch 5, dadurch gekennzeichnet, daß an der Unterseite des Zwischenkörpers (13) drei, in den Ecken eines gedachten Dreieckes liegende Auflagenocken (19) vorgesehen sind.

7. Gleiskörper nach den Ansprüchen 2 und 6, dadurch gekennzeichnet, daß die vertikale Bohrung (17) zur Aufnahme der Befestigungsschraube (9) innerhalb des gedachten Dreieckes, vorzugsweise in dessen Mitte liegt.

8. Gleiskörper nach einem der Ansprüche 1 bis 7, dadurch gekennzeichnet, daß die einander benachbart liegenden Wangen (14) von Zwischenkörper (13) und endseitigem Abschnitt der Schwelle (5) einen nach oben konvergierenden Spalt (20) zur Aufnahme des oder der Keile (22) begrenzen. (Fig. 5)

## Claims

1. A track member, having rails (6) arranged in pairs, and having sleepers (5) of trapezoidal cross-section, which maintain the gauge, are arranged transversely to the rails and are connected thereto, and which rest at least by means of their end portions on a foundation plate (2) preferably made from concrete, via intermediate resilient layers (7), intermediate members (13) connected to the foundation plate being provided between the sleepers which extend in succession along the track member, the said intermediate members being made from concrete and formed as factory-produced elements, **characterised in that** the outer cross-sectional outline of the intermediate members (13) is trapezoidal, and the cheeks (14) thereof adjacent to the end portions of the sleepers converge downwardly, and the axial length (1) [*sic*] of the intermediate members (13) is the sane or slightly smaller than the length of the end portions of the sleeper (5), which portions project outwardly when seen from the rails (6), the said intermediate members (13) being screwed to the foundation plate, and intermediate resilient layers, preferably wedges (22), also being arranged at least between the adjacent cheeks of the end portions of the sleepers (5) and the intermediate members (13).

2. A track member in accordance with claim 1, **characterised in that** the intermediate members (13) are [each] traversed by a vertical through bore (17), preferably arranged in the central region of the said members, to receive a securing screw (9) which can be anchored in the foundation plate.

3. A track member in accordance with claim 2, **characterised in that** at least the region directly surrounding the vertical bore (17) which traverses the intermediate member (13) is sunk in relation to the surface (23) of the intermediate member (13).

4. A track member in accordance with claim 2 [*sic*], **characterised in that** the region which is sunk in relation to the surface (23) of the intermediate member (13) is formed as a channel (16) draining towards one of the end surfaces (15) of the intermediate member (13).

5. A track member in accordance with claim 1, **characterised in that** the lower surface (18) of the intermediate member (13) has bearing cams (19) which project in relation to the said surface.

6. A track member in accordance with claim 5, **characterised in that** three bearing cams (19), located at the corners of a notional triangle, are provided on the lower surface of the intermediate member (13).

7. A track member in accordance with claims 2 and 6, **characterised in that** the vertical bore (17) to receive the securing screw (9) is positioned within the notional triangle, preferably in the centre thereof.

8. A track member in accordance with one of claims 1 to 7, **characterised in that** the adjacent cheeks (14) of the intermediate member (13) and the end portion of the sleeper (5) delimit a gap (20) converging upwardly, to receive the wedge(s) (22) (Fig. 5).

## Revendications

1. Corps de voie comportant des rails (6) agencés par paires et des traverses (5) d'ancrage transversal aux rails et raccordés à ceux-ci présentant une section transversale trapézoïdale, qui reposent, au moins par leurs sections d'extrémité, sur une plaque de fondation (2), de préférence en béton, sur des supports intermédiaires intercalés (7) et sont équipées, entre les traverses successives le long du corps de voie, de corps intermédiaires (13) raccordés à la plaque de fondation, lesdits corps intermédiaires constitués de béton se présentant sous la forme d'éléments finis en usine, caractérisé en ce que le contour externe en section transversale des corps intermédiaires (13) est trapézoïdal, les faces (14) voisines des sections d'extrémité des traverses convergeant vers le bas et la longueur axiale (1) des corps intermédiaires (13) étant égale ou un peu plus petite que la longueur des sections d'extrémité des traverses (5) saillant des rails (6) en vue vers l'extérieur, ces corps intermédiaires (13) étant vissés sur la plaque de fondation, des supports intermédiaires également élastiques, de préférence des cales (22), étant agencés entre au moins entre les faces voisines des sections d'extrémité des traverses (5) et les corps intermédiaires (13).

2. Corps de voie selon la revendication 1, caractérisé en ce que les corps intermédiaires (13) sont traversés par un alésage traversant (17) vertical disposé de préférence dans la zone centrale pour recevoir un bouton de fixation (9) ancrable dans la plaque de fondation.

3. Corps de voie selon la revendication 2, caractérisé en ce qu'au moins la zone au voisinage direct de l'alésage vertical (17) traversant le corps intermédiaire (13) est évidée vis-à-vis de la surface (23) du corps intermédiaire (13).

4. Corps de voie selon la revendication 2, caractérisé en ce que la zone évidée vis-à-vis de la surface (23) du corps intermédaire (13) se présente sous la forme d'une rigole (16) débouchant d'une des faces frontales (15) du corps intermédiaire (13).

5. Corps de voie selon la revendication 1, caractérisé en ce que la partie inférieure (18) du corps intermédiaire (13) présente des saillies d'appui (19) dressées par rapport à celle-ci.

6. Corps de voie selon la revendication 5, caractérisé en ce qu'il est prévu, sur la partie inférieure du corps intermédiaire (13), trois saillies d'appui (19) disposées aux coins d'un triangle imaginaire.

7. Corps de voie selon les revendications 2 et 6, caractérisé en ce que l'alésage vertical (17) pour la réception du boulon de fixation (9) est disposé à l'intérieur du triangle imaginaire, de préférence en son milieu.

8. Corps de voie selon l'une quelconque des revendications 1 à 7, caractérisé en ce que les faces (14), disposées au voisinage l'une de l'autre, de corps intermédiaires (13) et de la section d'extrémité de la traverse (5) délimitent une fente (20) convergeant vers le bas pour recevoir la ou les cales (22) (Fig. 5).
